# EUROPÄISCHE PATENTSCHRIFT

(11) **EP 0 855 084 B1**
(45) Veröffentlichungstag und Bekanntmachung des Hinweises auf die Patenterteilung: **28.04.1999**
(21) Anmeldenummer: 96943861.3
(22) Anmeldetag: 02.10.1996
(51) Int. Cl.: H01H 50/00, H01H 50/30

(54) **MAGNETDÄMPFUNGSANORDNUNG**
MAGNET DAMPING ARRANGEMENT
DISPOSITIF D'AMORTISSEMENT MAGNETIQUE

(30) Priorität: 12.10.1995 DE 19538056
(43) Veröffentlichungstag der Anmeldung: 29.07.1998
(73) Patentinhaber: SIEMENS AKTIENGESELLSCHAFT, 80333 München (DE)
(72) Erfinder: PFAB, Hans, D-92256 Hahnbach (DE)
(86) Internationale Anmeldenummer: DE9601901
(87) Internationale Veröffentlichungsnummer: WO9714165

(56) Entgegenhaltungen:
- EP-A- 0 660 355
- DE-A- 2 457 608
- DE-A- 4 123 369
- DE-A- 4 203 803

## Beschreibung

Die Erfindung bezieht sich auf eine Magnetdämpfungsanordnung zur Dämpfung eines nichtschaltenden Magnetjochs eines Elektromagnetsystems mit einer Magnetspule, insbesondere für ein Schaltgerät, z.B. ein Schütz, wobei das Magnetjoch mittels Federkraft gedämpft gehalten ist.

Eine gattungsgemäße Magnetdämpfungsanordnung ist aus der deutschen Patentschrift 24 57 608 bekannt. Der nichtschaltende Magnetteil ist hier über einen Riegel über zwei Dämpfungsdruckfedern in Richtung auf den Boden einer Magnetkammer gedrückt. Zwischen nichtschaltendem Magnetteil und dem Boden der Magnetkammer ist eine Einlage eingelegt. Die Dämpfungsdruckfedern stützen sich einerseits am Riegel und andererseits an einer gehäusefest gehaltenen Spule eines elektromagnetischen Schaltgerätes ab. Anstelle von Druckfedern werden bekannntermaßen auch Blattfedern verwendet, die das Magnetjoch über einen Riegel auf den Magnetkammerboden spannen.

Mit den Magnetdämpfungsanordnungen werden die Stoß-Schwingungsprozesse, die beim Schließen von Wechselstrommagneten wegen der relativ hohen Schließgeschwindigkeiten auftreten, gedämpft. Diese Schwingungsprozesse, wie man sie von Schützen mit Wechselstrommagneten her kennt, haben Auswirkungen auf die elektrische und die mechanische Lebensdauer der Schütze.

Der Erfindung liegt die Aufgabe zugrunde, eine Magnetdämpfungsanordnung der obengenannten Art dahingehend zu verbessern, daß aufgrund eines einfachen Aufbaus mit möglichst wenig Teilen nur geringe Kosten entstehen und kurze Montagezeiten erforderlich sind. Erfindungsgemäß wird diese Aufgabe dadurch gelöst, daß zur Dämpfung des Magnetjochs eine einzige Dämpfungsdruckfeder in zentraler Lage zum Magnetjoch vorgesehen ist, die sich einerseits am Spulenkörper der Magnetspule und andererseits am Magnetjoch direkt abstützt.

Vorteilhafte Weiterbildungen der Erfindung sind den Ansprüchen 2 bis 8 zu entnehmen.

Es erweist sich als vorteilhaft, wenn die Dämpfungsdruckfeder als Kegelfeder ausgebildet ist, da diese im zusammengedrückten Zustand nur wenig Raum in der Höhe beansprucht.

Vorteilhafterweise sind an der einen Stirnseite des Spulenkörpers zur Abstützung und Zentrierung der Dämpfungsdruckfeder dienende erste Halterungselemente vorgesehen.

Weiterhin ist es vorteilhaft, wenn an der dem Spulenkörper zugewandten Innenfläche des Magnetjochs zweite Halterungselemente zur Abstützung der Dämpfungsdruckfeder vorhanden sind.

Vorteilhafterweise ist das Magnetjoch E-förmig ausgebildet und die Dämpfungsdruckfeder durch den mittleren Schenkel des Magnetjochs gehalten.

Es ist weiterhin von Vorteil, wenn die im Durchmesser größere Federendwindung der Kegelfeder sich am Spulenkörper abstützt und die andere Federendwindung um den mittleren Schenkel des Magnetjochs gelegt ist.

Zur weiteren Dämpfung des Magnetjochs ist es zweckmäßig, wenn zwischen dem Magnetjoch und der Gehäusebodenwand ein Dämpfungsgummiteil liegt.

Ein Ausführungsbeispiel der Erfindung wird im folgenden anhand einer Zeichnung näher erläutert. Es zeigen:
- FIG 1: eine Magnetdämpfungsanordnung in Explosionsdarstellung,
- FIG 2: eine Magnetdämpfungsanordnung im zusammengesetzten Zustand,
- FIG 3: einen Ausschnitt eines Magnetjochs.

In FIG 1 ist eine Magnetdämpfungsanordnung in Explosionsdarstellung gezeigt, zu der als wesentliche Elemente ein zu dämpfendes, nichtschaltendes Magnetjoch 1, ein Spulenkörper 2 mit einer Magnetspule 3 und Spulenanschlüssen 4, ein Gehäuseunterteil 5, ein Dämpfungsgummiteil 6 und eine Dämpfungsdruckfeder 7 gehören. Der Spulenkörper 2 ist an seiner dem Magnetjoch 3 zugewandten Stirnseite mit abgeschrägten Vorsprüngen 9 als ersten Halterungselementen versehen, die zur Abstützung und Zentrierung der kegelförmigen Dämpfungsdruckfeder 7 an ihrer größeren Federendwindung 13 dienen.

Das hier E-förmig ausgebildete Magnetjoch 1 liegt unter Zwischenlage des streifenförmigen Dämpfungsgummiteils 6 an der Gehäusebodenwand 8 des Gehäuseunterteils 6 auf und wird unter der Federkraft der Dämpfungsdruckfeder 7 in Richtung Gehäusebodenwand 8 gedrückt. Erschütterungen des Magnetjochs 1 durch Aufschlag des hier nicht dargestellten beweglichen Ankers beim Anzug des Elektromagnetsystems werden durch die Dämpfungsdruckfeder 7 gedämpft, die sich mit ihrer kleineren Federendwindung 13 an der dem Spulenkörper 2 zugewandten Innenfläche 10 des Magnetjochs 1 abstützt. Die kleinere Federendwindung 13 ist über den mittleren Schenkel 11 des E-förmigen Magnetjochs 1 gestülpt und wird hierdurch gehalten und zentriert. Der mittlere Schenkel 11 des Magnetjochs 1 ist im zusammengesetzten Zustand nach FIG 2 in eine hier nicht dargestellte, zentralliegende Öffnung im Spulenkörper 2 formschlüssig eingetaucht.

Alternativ sind auch andere Lösungen zur Abstützung der Dämpfungsdruckfeder 7 am Magnetjoch 1 denkbar. Zum Beispiel könnte in die Innenfläche 10 des Magnetjochs 1 eine Kreisnut 12 als zweites Halterungselement gemäß FIG 3 zur Aufnahme der kleineren Federendwindung 13 der Dämpfungsdruckfeder 7 eingefräst sein.

Abwandlungen durch andersartige Halterungselemente für die Dämpfungsdruckfeder 7 sind selbstverständlich möglich, ohne den erfinderischen Charakter der direkten Abstützung nur einer einzigen Dämfpungsdruckfeder 7 am Spulenkörper 2 einerseits und am Magnetjoch 1 andererseits zu verändern.

## Patentansprüche

1. Magnetdämpfungsanordnung zur Dämpfung eines nichtschaltenden Magnetjochs (1) eines Elektromagnetsystems mit einer Magnetspule (3), insbesondere für ein Schaltgerät, z.B. ein Schütz, wobei das Magnetjoch (1) mittels Federkraft gedämpft gehalten ist, **dadurch gekennzeichnet**, daß zur Dämpfung des Magnetjochs (1) eine einzige Dämpfungsdruckfeder (7) in zentraler Lage zum Magnetjoch (1) vorgesehen ist, die sich einerseits am Spulenkörper (2) der Magnetspule (3) und andererseits am Magnetjoch (1) direkt abstützt.

2. Magnetdämpfungsanordnung nach Anspruch 1, **dadurch gekennzeichnet**, daß die Dämpfungsdruckfeder als Kegelfeder (7) ausgebildet ist.

3. Magnetdämpfungsanordnung nach Anspruch 1 oder 2, **dadurch gekennzeichnet**, daß an der einen Stirnseite des Spulenkörpers (2) zur Abstützung und Zentrierung der Dämpfungsdruckfeder (7) dienende erste Halterungselemente (9) vorgesehen sind.

4. Magnetdämpfungsanordnung nach einem der vorangehenden Ansprüche, **dadurch gekennzeichnet**, daß an der dem Spulenkörper (2) zugewandten Innenfläche (10) des Magnetjochs (1) zweite Halterungselemente (12) zur Abstützung der Dämpfungdruckfeder (7) vorhanden sind.

5. Magnetdämpfungsanordnung nach einem der vorangehenden Ansprüche, **dadurch gekennzeichnet**, daß das Magnetjoch (1) E-förmig ausgebildet ist und daß die Dämpfungsdruckfeder (7) durch den mittleren Schenkel (11) des Magnetjochs (1) gehalten ist.

6. Magnetdämpfungsanordnung nach Anspruch 2, **dadurch gekennzeichnet**, daß die im Durchmesser größere Federendwindung (13) der Kegelfeder (7) sich am Spulenkörper (2) abstützt und die andere Federendwindung (13) um den mittleren Schenkel (11) des Magnetjochs (1) gelegt ist.

7. Magnetdämpfungsanordnung nach einem der vorangehenden Ansprüche, **dadurch gekennzeichnet**, daß die Dämpfungsdruckfeder (7) das Magnetjoch (1) direkt gegen eine Gehäusebodenwand (8) drückt.

8. Magnetdämpfungsanordnung nach Anspruch 7, **dadurch gekennzeichnet**, daß zwischen dem Magnetjoch (1) und der Gehäusebodenwand (8) ein Dämpfungsgummiteil (6) liegt.

## Claims

1. Magnet damping arrangement for damping a non-switching magnet yoke (1) of an electromagnet system having a magnet coil (3), in particular for a switching device, for example a contactor, with the magnet yoke (1) being held in a damped manner by means of spring force, characterised in that in order to damp the magnet yoke (1), there is provided a single damping compression spring (7) in a central position with respect to the magnet yoke (1), which compression spring is supported on the coil former (2) of the magnet coil (3) on the one hand and, on the other hand, is supported directly on the magnet yoke (1).

2. Magnet damping arrangement according to claim 1, characterised in that the damping compression spring is constructed as a conical spiral spring (7).

3. Magnet damping arrangement according to claim 1 or 2, characterised in that provided on the one end face of the coil former (2) are first holding elements (9) which serve to support and centre the damping compression spring (7).

4. Magnet damping arrangement according to one of the preceding claims, characterised in that on the inner face (10) of the magnet yoke (1) that faces the coil former (2) are second holding elements (12) for supporting the damping compression spring (7).

5. Magnet damping arrangement according to one of the preceding claims, characterised that the magnet yoke (1) is constructed so as to be E-shaped, and in that the damping compression spring (7) is held by the centre limb (11) of the magnet yoke (1).

6. Magnet damping arrangement according to claim 2, characterised in that the spring end turn (13) of the conical spiral spring (7) that is larger in terms of diameter is supported on the coil former (2) and the other spring end turn (13) is placed around the centre limb (11) of the magnet yoke (1).

7. Magnet damping arrangement according to one of the preceding claims, characterised in that the damping compression spring (7) presses the magnet yoke (1) directly against a base wall (8) of a housing.

8. Magnet damping arrangement according to claim 7, characterised in that between the magnet yoke (1) and the base wall (8) of the housing is a rubber damping portion (6).

## Revendications

1. Dispositif d'amortissement magnétique pour amortir une culasse (1) magnétique, ne provoquant pas de coupure, d'un système d'électroaimant, comprenant une bobine (3) d'électroaimant, notamment pour un appareil de coupure par exemple un contacteur, la culasse magnétique (1) étant maintenue amortie au moyen d'une force élastique, caractérisé en ce que, pour l'amortissement de la culasse (1) magnétique, il est prévu un seul ressort (7) de compression d'amortissement, qui est en position centrale par rapport à la culasse (1) magnétique et qui s'appuie directement d'une part sur le mandrin de la bobine (3) d'électroaimant et d'autre part sur la culasse (1) magnétique.

2. Dispositif d'amortissement magnétique suivant la revendication 1, caractérisé en ce que le ressort de compression d'amortissement est un ressort (7) tronconique

3. Dispositif d'amortissement magnétique suivant la revendication 1 ou 2, caractérisé en ce que, sur un côté frontal du mandrin (2) de la bobine, il est prévu des premiers éléments (9) de maintien, servant à l'appui et au centrage du ressort (7) de compression d'amortissement.

4. Dispositif d'amortissement magnétique suivant l'une des revendications précédentes, caractérisé en ce que, sur la face (10) intérieure de la culasse (1) magnétique qui est tournée vers le mandrin (2) de bobine, il est prévu des deuxième éléments (12) de maintien pour l'appui du ressort (7) de compression d'amortissement .

5. Dispositif d'amortissement magnétique suivant l'une des revendications précédentes, caractérisé en ce que la culasse (1) magnétique est en forme de E et en ce que le ressort (7) de compression d'amortissement est maintenu par la branche (11) centrale de la culasse (1) magnétique.

6. Dispositif d'amortissement magnétique suivant la revendication 2, caractérisé en ce que la spire (13) d'extrémité du ressort (7) tronconique de plus grand diamètre s'appuie sur le mandrin (2) de la bobine et l'autre spire d'extrémité du ressort est mise autour de la branche (11) médiane de la culasse (1) magnétique.

7. Dispositif d'amortissement magnétique suivant l'une des revendications précédentes, caractérisé en ce que le ressort (7) de compression d'amortissement repousse la culasse (1) magnétique directement sur une paroi (8) de fond de l'enveloppe.

8. Dispositif d'amortissement caractérisé en ce que la revendication 7, caractérisé en ce qu'il est interposé, entre la culasse (1) magnétique et la paroi (8) de fond de l'enveloppe, une pièce (6) en caoutchouc d'amortissement.
